# EUROPÄISCHE PATENTSCHRIFT

(11) **EP 3 375 312 B1**
(45) Veröffentlichungstag und Bekanntmachung des Hinweises auf die Patenterteilung: **04.11.2020**
(21) Anmeldenummer: 17161715.2
(22) Anmeldetag: 17.03.2017
(51) Int. Cl.: A43B 5/04

(54) **KINDERSKISCHUH MIT VERBESSERTER GEHFUNKTION**
CHILDREN'S SKI BOOT WITH IMPROVED WALKING FUNCTION
CHAUSSURE DE SKI POUR ENFANT AYANT UNE MEILLEURE FONCTION DE MARCHE

(43) Veröffentlichungstag der Anmeldung: 19.09.2018
(73) Patentinhaber: MARKER Deutschland GmbH, 82377 Penzberg (DE)
(72) Erfinder: Krumbeck, Markus, 82490 Farchant (DE)
(74) Vertreter: SSM Sandmair

(56) Entgegenhaltungen:
- EP-A1- 2 829 188
- US-A1- 2013 147 160
- US-B1- 6 402 183

## Beschreibung

Die Erfindung betrifft einen Skischuh mit einer Skischuhschale und einer Skischuhsohle, wobei die Skischuhsohle ein vorderes Skischuhsohlenende, ein hinteres Skischuhsohlenende, eine Sohlenunterseite und eine freie Sohlenoberseite mit der die Skischuhsohle nach vorne, hinten und/oder seitlich über die Skischuhschale vorragt, aufweist. Die Sohlenunterseite umfasst einen ersten Aufstandsbereich, in dem der Skischuh bei geschlossener Skibindung auf einer Aufstandsplatte einer Skibindung aufsteht, und einen zweiten Aufstandsbereich, mit dem der Skischuh außerhalb der Skibindung auf einer ebenen Fläche zum Gehen ohne Ski aufsteht. Eine Breite der Skischuhsole gemessen quer zu einer Skischuhsohlenlängsachse im zweiten Aufstandsbereich ist dabei größer oder breiter, als eine Breite der Skischuhsohle im ersten Aufstandsbereich. Bei dem Skischuh handelt es sich um einen Kinderskischuh.

Gerade Kinder haben oft das Problem, dass sie mit den Skischuhen, die eine relativ schmale Laufsohle aufweisen, nur schwer gehen können. Sie können leicht das Gleichgewicht verlieren, umknicken und sich verletzen oder einfach umfallen. Das kann die Freude und den Spaß am Skifahren mindern. Die US 6,402,183 B1 betrifft einen Skischuh, der eine weiche Sohle aufweist, um die Geheigenschaften des Skischuhs ohne Ski zu verbessern. Dazu umfasst der Schuh eine Zwischensohle, die den Teil des Schuhs, in dem der Fuß angeordnet ist, mit der weichen Sohle verbindet. Die US 2013/0147160 A1 betrifft einen Skischuh, dessen Sohle aus einen ersten, einem zweiten und einem dritten Sohlenteil besteht. Jedes der Sohlenteile kann separat mit der Unterseite des Skischuhs verbunden werden. Das erste Sohlenteil ist ein Verbindungselement, über das der Schuh mit einem Ski verbunden werden kann.

Es wäre daher wünschenswert einen Skischuh für Kinder, zu haben, der das Gehen mit dem Skischuh ohne Ski erleichtert und die Sicherheit beim Gehen verbessert.

Diese Aufgabe wird von der Erfindung mit dem Skischuh gemäß dem Anspruch 1 gelöst.

Ein Aspekt der Erfindung betrifft einen Skischuh für Kinder, der eine Skischuhschale und eine mit der Skischuhschale verbundene Skischuhsohle umfasst. Die Skischuhschale kann einteilig oder mehrteilig sein und besteht vorzugsweise aus einem Kunststoff. Der Kunststoff kann hart und damit relativ wenig oder nicht elastisch sein, oder zumindest bereichsweise eine Elastizität haben, die insbesondere beim Gehen mit dem Skischuh das Gehen erleichtert. Besteht der Skischuh respektive die Skischuhschale aus mehreren Teilen, so können diese über Gelenke miteinander verbunden sein. Des Weiteren kann der Skischuh Schließelemente umfassen, um den Skischuh zum Skifahren und zum Gehen zu schließen, wobei die Schließelemente in der Skifahrposition den Skischuh fester verschließen können, als in der Gehposition.

Die Skischuhsohle umfasst ein vorderes Skischuhsohlenende, ein hinteres Skischuhsohlenende, eine Sohlenunterseite und eine freie Sohlenoberseite, mit der die Skischuhsohle nach vorne, hinten und/oder seitlich über die Skischuhschale vorragt. Die Skischuhsohle kann im vorderen und/oder hinteren Bereich auch Pinaufnahmen umfassen, um mit Pinbindungen bekannter Art verbunden zu werden.

Die Sohlenunterseite umfasst zwei voneinander getrennte Aufstandsbereiche, einen ersten Aufstandsbereich, mit dem der Skischuh, wenn in der Bindung gehalten, auf einer von der Bindung umfassten Aufstandsplatte aufsteht, und einen zweiten Aufstandsbereich, der bevorzugt unterhalb des Fußballens liegt, mit dem der Skischuh außerhalb des Skis auf einer flachen Ebene aufliegt. Der zweite Aufstandsbereich bildet bevorzugt einen Abrollbereich, in dem der Skischuhträger beim Gehen ohne Ski, der natürlichen Gehbewegung folgend, den Fuß abrollen kann.

Die Skischuhsohle, bevorzugt eine der Skischuhschale abgewandte Auflagefläche der Skischuhsohle im zweiten Aufstandsbereich auf einem Untergrund, ist dabei breiter, als die Skischuhsohle, respektive deren der Skischuhschale abgewandte Auflagefläche des ersten Aufstandsbereichs auf der Aufstandsplatte der Skibindung.

Das heißt, die Skischuhsohle kann im zweiten Aufstandsbereich in einem Bereich, der sich direkt an die Skischuhschale anschließt, eine Breite aufweisen, die sich von der Breite der Auflagefläche der Skischuhsohle in diesem Bereich auf dem Untergrund unterscheidet, wobei die auf dem Untergrund aufliegende Skischuhsohlenunterseite der Auflagefläche breiter sein kann, als die direkt an die Skischuhschale angrenzende und/oder mit der Skischuhschale verbundene Skischuhsohle.

Dabei kann sich die Skischuhsohle von der Skischuhschale bis zur Sohlenunterseite im Bereich der zweiten Aufstandsfläche kontinuierlich verbreitern, was bevorzugt ist, die Skischuhsohle kann aber auch beginnend an der Skischuhschale einen ersten Abschnitt konstanter Breite aufweisen, der sich dann in einem sich an den ersten Bereich anschließenden zweiten Bereich in einer oder mehreren Stufen oder kontinuierlich bis zur Sohlenunterseite oder Auflagefläche verbreitert. Die Höhe des zweiten Bereichs kann beispielsweise der Tiefenausbildung eines Profils an der Sohlenunterseite des zweiten Bereichs in etwa entsprechen.

In einer Draufsicht von oben auf die Skischuhsohle kann der zweite Aufstandsbereich respektive zumindest die der Skischuhschale abgewandte Auflagefläche des zweiten Aufstandsbereichs eine beliebige Form aufweisen. Bevorzugt sind die über die normale Breite der Skischuhsohlen vorstehenden Außenseiten bogenförmig, denkbar sind aber auch andere Formen, wie zum Beispiel rechteckig, viereckig oder dreieckig, doppelbogen- oder S-förmig, etc.

Der erste Aufstandsbereich kann in Sohlenlängsrichtung dem vorderen Sohlenende näher sein, als der zweite Aufstandsbereich. Außerdem kann der erste Aufstandsbereich, bei dem auf der Ebene außerhalb des Skis stehenden Skischuhs über dem zweiten Aufstandsbereich liegen. Das heißt, der erste Aufstandsbereich kann von der Ebene auf der der Skischuh steht, einen größeren senkrechten Abstand aufweisen, als der zweite Aufstandsbereich.

Der erste und/oder der zweite Aufstandsbereich können plan sein, bevorzugt ist aber wenigstens der zweite Aufstandsbereich in einer Richtung quer zur Sohlenbreite, das heißt, in Längsrichtung des Skischuhs von dem vorderen zum hinteren Sohlenende, und/oder über die Breite zumindest teilweise gewölbt, bevorzugt in Richtung weg von der Skischuhschale konvex gewölbt. Zumindest in Richtung der Breite ist auch eine konvexe oder zumindest teilweise konvexe Wölbung des zweiten Aufstandsbereichs denkbar, wodurch sich die Auflagefläche des zweiten Aufstandsbereichs in Abhängigkeit der Belastung nochmals verbreitern kann, indem die seitlichen Enden des zweiten Aufstandsbereichs, die sich in Sohlenlängsrichtung erstrecken, elastisch verformt werden. Unter dem Begriff gewölbt sind im Rahmen der Erfindung auch Formen umfasst, die sich aus Teilgeraden zusammensetzen oder Teilgeraden und bogenförmige Abschnitte aufweisen.

Der vordere Aufstandsbereich und der hintere Aufstandsbereich können aus einem identischen Material gebildet sein und identische Härten aufweisen. Erfindungsgemäß ist der erste Aufstandsbereich eine harte Komponente, mit einer Härte von > 45 Shore D. Der zweite Aufstandsbereich kann eine weiche Komponente, mit einer Härte von 65 bis 85 Shore A umfassen.

Die Breite der Skischuhsohle respektive die Auflagefläche der Skischuhsohle im ersten Aufstandsbereich kann eine Normbreite von 62 mm aufweisen. Im zweiten Aufstandsbereich kann zumindest die Auflagefläche des Aufstandsbereichs in einem breitesten Bereich eine Breite von wenigstens 64, bevorzugt von wenigstens 65 mm und besonders bevorzugt von 67 mm haben. Über 67 mm hinausgehende Breiten sind weniger bevorzugt, aber nicht ausgeschlossen.

Ist der zweite Aufstandsbereich, wie bereits oben beschrieben, zumindest in Sohlenlängsrichtung konvex gewölbt, und umfasst somit einen Scheitelpunkt, eine Scheitellinie oder eine Scheitelfläche, so kann der Scheitelpunkt, die Scheitellinie oder die in Sohlenlängsrichtung vorderste Kante der Scheitelfläche, bei auf einer Ebene außerhalb des Skis aufstehenden Skischuh von dem vorderen Ende der Skischuhsohle einen Abstand von 65 mm ± 10 mm, bevorzugt von 65 mm ± 8 mm und besonders bevorzugt von 65 mm ± 6 mm, haben. Der Abstand kann auch kleiner sein, beispielsweise 65 mm ± 4 mm oder 65 mm ± 2 mm, was aber weniger bevorzugt ist. Diese Maße gelten insbesondere für einen Kinderskischuh mit einer Gesamtlänge von 217 mm, was einer Schuhgröße 17 entspricht.

Da Kinderschuhe unterschiedliche Längen aufweisen, können auch die angegebenen Maße unterschiedliche Größen aufweisen. Erfindungsgemäß gilt, dass wenn der Abstand des Scheitelpunkt, der Scheitellinie von den vorderen Skiende mit "a" bezeichnet wird und die Skischuhsohlenlänge mit "L", dass "a" 30% ± 5% und bevorzugt 30% ± 3% entspricht. Ein Verhältnis "a"/"L" ist dann entsprechend 0,3 ± 0,05 und bevorzugt 0,3 ± 0,03.

Der erste Aufstandsbereich umfasst ebenfalls einen Aufstandspunkt oder eine Aufstandslinie oder einen Aufstandsfläche mit der der im in der Skibindung gehaltenen Skischuh auf der Aufstandsfläche der Skibindung aufliegt. Diese/r Aufstandspunkt, Aufstandslinie oder Aufstandsfläche kann einen Abstand zu dem vorderen Schuhsohlenende von 32 mm ± 8 mm, bevorzugt 32 mm ± 5 mm und besonders bevorzugt von 32 mm +4/-2 mm aufweisen. Ein senkrechter Abstand des Aufstandspunkts, der Aufstandslinie oder der parallel zur Aufstandsebene verlaufenden Aufstandsfläche des ersten Aufstandsbereichs zu der planen Ebene, auf der der Skischuh außerhalb des Skis steht, kann 5 mm ± 5 mm, bevorzugt 5 mm ± 2 mm und besonders bevorzugt 5 mm, betragen. Ein im Wesentlichen senkrechter Abstand vom Auflagepunkt des ersten Aufstandsbereichs auf der Aufstandsplatte der Skibindung zu einer Ebene, die durch die vordere freie Sohlenoberseite aufgespannt wird, kann 17 mm ± 1,5 mm, bevorzugt 17 mm ± 1,2 mm und besonders bevorzugt 17 mm + 1 mm/-0,5 mm betragen.

Bei auf der planen Ebene stehendem Skischuh beträgt ein Abstand der freien Sohlenoberseite des vorderen Sohlenendes zu der Aufstandsebene 23 mm ± 3 mm.

Die Skischuhsohle kann ein separates vorderes Sohlenpad, das die erste Aufstandsfläche und die zweite Aufstandsfläche umfasst, und eine separates hinteres Sohlenpad umfassen. Das vordere Sohlenpad und das hintere Sohlenpad können zusammen eine durchgehende Skischuhsohle bilden oder voneinander beabstandet sein, wenn sie an dem Skischuh montiert sind. Zumindest das vordere Sohlenpad kann mit dem Skischuh respektive der Skischuhsohle oder Skischuhschalenunterseite lösbar verbunden sein, so dass das erste Sohlenpad ausgetauscht werden kann.

Bei dem Skischuh kann es sich insbesondere um einen Kinderskischuh handeln, der gemäß der einschlägigen Skischuhnormen mit einem "C" (children) gekennzeichnet sein sollte.

Im Folgen wird die Erfindung beispielhaft anhand von Figuren näher erläutert, ohne dass der Gegenstand der Erfindung dadurch auf die gezeigten Ausführungsbeispiele eingeschränkt wird. Erfindungswesentliche Merkmale, die nur den Figuren entnommen werden können, gehören zum Umfang der Erfindung und können einzeln und in gezeigten Kombinationen den Gegenstand der Erfindung vorteilhaft weiterbilden.

Die Figuren zeigen im Einzelnen:
- Figur 1:: Ansicht eines Skischuhs von unten.
- Figur 2:: Ansicht Sohlenbereich eines Skischuhs von der Seite.
- Figur 3:: Ansicht unterer Bereich eines Skischuhs von vorne.
- Figur 4:: Schnittansicht der Skischuhsohle der Figur 1 in einer Skibindung gehalten von der Seite.

Die Figur 1 zeigt eine Sicht von unten auf die Sohle 2, 3 eines Skischuhs 1, insbesondere eines Skischuhs für Kinder, mit der Sohle 2, 3 die speziell ausgebildet wurde, um das Gehen mit dem Skischuh 1 ohne Ski zu verbessern.

Die Skischuhsohle 2, 3 besteht aus einem vorderen Sohlenpad 2 und einem hinteren Sohlenpad 3. Im Ausführungsbeispiel ist das vordere Sohlenpad 2 separat vom hinteren Sohlenpad gebildet und jedes der beiden Sohlenpads 2, 3 ist separat mit dem Skischuh 1 verbunden. Dabei kann das vordere Sohlenpad 2 lösbar mit dem Skischuh 1 verbunden sein, so dass es gegen ein anderes Sohlenpad ausgetauscht werden kann, beispielsweise wegen Abnutzung, Beschädigung oder zur Anpassung des Skischuhs 1 an eine spezielle Skibindung.

Beide Sohlenpads 2, 3 weisen ein Profil auf, um beim Gehen mit dem Skischuh 1 ohne Ski im Schnee oder auf vereister Oberfläche einen festen Grip zu gewährleisten. Das vordere Sohlenpad 2 weist zudem einen, vom einem vorderen Skischuhsohlenende 21 aus gesehen, ersten Aufstandsbereich 4 und einen zweiten Aufstandsbereich 5 auf, wobei der erste Aufstandsbereich 4 in Skilängsrichtung X zwischen dem vorderen Sohlenende 21 und dem zweiten Aufstandsbereich 5 ausgebildet ist. Das heißt, der erste Aufstandsbereich 4 ist im Bereich der Zehen des Nutzers des Skischuhs 1 oder kurz dahinter gebildet, der zweite Aufstandsbereich 5 im Bereich des Fußballens.

Der erste Aufstandsbereich 4 ist dafür vorgesehen den in einer Bindung gehaltenen Skischuh 1 auf einer Aufstandsplatte 11 einer Skibindung 10 (siehe Figur 4) abzustützen, während gleichzeitig der zweite Aufstandsbereich 5 bevorzugt weder Teile der Skibindung 10 noch den Ski selbst berührt. Der zweite Aufstandsbereich 5 ist für das Gehen mit dem Skischuh 1 ohne Ski optimiert. Bei auf einer ebenen Fläche aufstehendem Skischuh 1 liegt das vordere Sohlenpad 2 nur mit einem Punkt, einer Linie oder einer Fläche des zweiten Aufstandsbereichs 5 auf der Ebene auf. Wie später noch beschrieben wird, ist das zweite Sohlenpad 2 so geformt, dass der Nutzer beim Gehen mit dem Skischuh 1 ohne Ski im Bereich des zweiten Aufstandsbereichs 5 wie gewohnt abrollen kann. Dazu kann zusätzlich der Bereich der Skischuhsohle zwischen dem vorderen Sohlenpad 2 und dem hinteren Sohlenpad 3 hergerichtet sein, um das Abrollen mit dem Fuß beim Gehen ohne Ski zu unterstützen, zum Beispiel durch einen Bereich mit einem Material, das sich beim Abrollen zumindest leicht elastisch verformen lässt. Im gezeigten Ausführungsbeispiel umfasst dieser Bereich zwischen dem vorderen Sohlenpad 2 und dem hinteren Sohlenpad 4 zwei quer zur Skilängsrichtung X angeordnete, voneinander beabstandete Verstärkungsrippen 6.

Wie man in der Figur 1 erkennen kann, ist eine dem Betrachter zugewandte Breite B1 des vorderen Sohlenpads 2 im Bereich des ersten Aufstandsbereichs 4 kleiner als eine Breite B2 im Bereich des zweiten Aufstandsbereichs 5. Dadurch ist eine auf der Ebene oder dem Boden aufliegenden Fläche des zweiten Aufstandsbereichs 5 größer, wodurch die Sicherheit beim Gehen ohne Ski erhöht wird. Um die Größer der Auflagefläche weiter zu vergrößern, kann das Profil des zweiten Aufstandsbereichs 5 so ausgebildet sein, dass bei einer Gewichtskraft von oben wenigstens einzelne Teile des Profils elastisch verformt werden und dadurch die Vergrößerung der Auflagefläche bewirken. Zum Beispiel kann das Profil dem vorderen Sohlenpad 2 zumindest teilweise eine konkave Form geben, wobei zumindest die seitlichen Enden quer zur Längsrichtung X des Profils des zweiten oder hinteren Aufstandsbereichs 5 durch den Druck elastisch nach außen, das heißt, weg von einer Mittellängsachse des Skischuhs 1, verformt werden.

Der zweite Aufstandsbereich 5 kann aus einem relativ weichen Material, zum Beispiel mit einer Härte zwischen 70 Shore A und 80 Shore A, bestehen oder ein solches Material umfassen. Der erste Aufstandsbereich 4, der keine oder nur wenig elastische Verformung aufweisen soll, kann aus einem Material mit einer Härte von größer 40 Shore D, vorzugsweise größer 50 Shore D, gebildet sein, oder ein solches Material umfassen. Der erste und der zweite Aufstandsbereich 4, 5 sind bevorzugt aus Kunststoff oder Kunststoffen gebildet. Andere Materialien oder zumindest Anteile anderer Materialien als Kunststoff, wie zum Beispiel Glas, Keramik, Metall, insbesondere für den ersten Aufstandsbereich 4 aber weniger bevorzugt auch für den zweiten Aufstandsbereich 5 sind jedoch nicht ausgeschlossen sondern vom Umfang der Erfindung miterfasst.

Die Figur 2 zeigt eine seitliche Ansicht eines unteren Teils des Skischuhs 1 der Figur 1. Die Figur 2 zeigt den Skischuh 1 abgestellt auf einer flachen Ebene. Die Skischuhsohle 2, 3 hat ein vorderes Skischuhsohlenende 21 mit einer freien Sohlenoberseite 23 und ein hinteres Skischuhsohlenende 31. Die Sohlenunterseite 22 wird im Wesentlichen durch das vordere Sohlenpad 2 und das hintere Sohlenpad 3 gebildet, die im Ausführungsbeispiel zwei separate Sohlenpads 2, 3 sind, die nicht direkt miteinander verbunden sind. Beide Sohlenpads 2, 3 haben im gezeigten Beispiel ein ausgeprägtes Profil, mit dem die Griffigkeit des Skischuhs 1 respektive der Skischuhsohle 2, 3 beim Gehen ohne Ski gegenüber profillosen Skischuhsohlen verbessert wird.

Das vordere Sohlenpad 2 umfasst den ersten Aufstandsbereich 4 mit einer Aufstandsfläche 41 und den zweiten Aufstandsbereich 5 mit der Aufstandsfläche 51. Dabei kann die Aufstandsfläche 41, 51 ein/en Aufstandspunkt, eine Aufstandslinie oder eine zweidimensional ausgebildete Aufstandsfläche sein oder bilden.

In der Seitenansicht des Ausführungsbeispiels ist der zweite Aufstandsbereich 5 respektive das Profil im Bereich des zweiten Aufstandsbereichs 5 zumindest im Mittelbereich quer zu einer Schuhlängsache konvex ausgebildet, um eine Abrollbewegung des Fußes beim Gehen mit dem Skischuh 1 ohne Ski zu ermöglichen oder zu unterstützen. Dem steht nicht entgegen, dass im gleichen Bereich in einer Richtung quer zur Schuhlängsrichtung X eine konkave Krümmung ausgebildet ist, wie weiter oben bereits beschrieben wurde.

Der zweite Aufstandsbereich 5 respektive die Aufstandsfläche 51 hat vom vorderen Sohlenende 21 bevorzugt einen Abstand a bei einer Länge L der Skischuhsohle 2, 3. Bevorzugt ist es, wenn ein Verhältnis der Abstands a zur Länge L einen Wert von 0,3 ± 0,01, bevorzugt von 0,3 ± 0,05 und besonders bevorzugt von 0,3 ± 0,03 hat. Das heißt, die Ballenlage oder der Auflagepunkt des vorderen Sohlenpads 2 liegt bei etwa 30% plus/minus der entsprechenden Toleranzen der Länge L der Skischuhsohle 2, 3 hinter dem vorderen Skischuhsohlenende 21. Bei einer Sohlenlänge von 217 mm (Kinderschuh) liegt somit die Aufstandsfläche 51 zum Beispiel bei 65 mm ± 5 mm hinter dem vorderen Sohlenende 21.

Die Figur 3 zeigt den Sohlenbereich des Skischuhs 1 der Figur 1 in einer Ansicht von vorne. Zu erkennen ist wiederum die Profilierung des vorderen Sohlenpads 2, der erste Aufstandsbereich 4 und zumindest der vordere Teil des zweiten Aufstandsbereichs 5. Der zweite Aufstandsbereich 5, respektive das Profil um den zweiten Aufstandsbereich 5, bildet in der Bildebene eine leicht konvexe Krümmung, so dass bei einer von oben auf die Sohle 2, 3 einwirkenden Gewichtskraft durch eine elastische Verformung des Profils eine den Boden kontaktierende Fläche des Profils in diesem Bereich vergrößert wird.

Eine Breite B2 der Sohle 2, 3 respektive des vorderen Sohlenpads 2 im Bereich des zweiten Aufstandsbereichs 5 ist erfindungsgemäß größer als eine Breite B1 im Bereich des ersten Aufstandsbereichs 4. So ist die Breite B1 durch die entsprechende Norm vorgegeben und beträgt 62 mm, während die Breite B2 einen Wert zum Beispiel wenigstens 65 mm, bevorzugt von 67 mm hat. Werte größer als 67 mm sind weniger bevorzugt aber ebenfalls von der Erfindung umfasst.

Die Figur 4 zeigt eine Schnittansicht des Sohlenbereichs der Figur 1 im Bereich des ersten Sohlenpads 2, wobei der Skischuh 1 in einer Skibindung 10 gehalten ist. Die Skibindung 10 kann zum Halten des Skischuhs verschwenkbare Sohlenhalter, Pins oder andere im Stand der Technik bekannte Sicherungen aufweisen. Die Skibindung 10 weist eine Aufstandsplatte 11 auf, die so geformt ist, dass die Sohle 2, 3 mit dem ersten Aufstandsbereich 4 respektive der Auflagefläche 41 sich auf der Aufstandsplatte 11 abstützt, wenn die Bindung 10 geschlossen ist. Hinter der Aufstandsplatte ist ein keilförmiger Hohlraum gebildet, der an drei Seiten von einem hinteren Ende der Aufstandsplatte 11, der Skioberfläche und dem zweiten Aufstandsbereich 5 respektive dem den zweiten Aufstandsbereich 5 umgebenden Profil begrenzt wird.

Weitere Maße, die sich im Wesentlichen aus der geltenden Norm für Skischuhe, insbesondere Kinderskischuhe, ergeben, werden der Vollständigkeit halber kurz genannt. In der Norm sind auch Toleranzwerte genannt, die mit zum Umfang der Erfindung zählen. Ebenfalls umfasst sind Maße außerhalb der in der Norm vorgegebenen Werte, die maximal dem Wert der Norm mit der dreifachen Toleranz entsprechen, soweit in der Beschreibung keine anderen Maße oder Werte oder Toleranzen genannt werden.

Die freie Oberseite 23 des vorderen Skischuhsohlenendes 21 hat zu einer Ebene (siehe Figur 2) einen senkrechten Abstand b von ca. 23 mm. Ein senkrechter Abstand c zwischen der Auflagefläche 41 des ersten Aufstandsbereichs 4 auf der Aufstandsplatte 11 und der freien Oberseite 23 des vorderen Skischuhsohlenendes 21 liegt bei ca. 17 mm. Ein senkrechter Abstand d zwischen der Auflagefläche 51 des zweiten Aufstandsbereichs 5 auf der Ebene und der freien Oberfläche 23 des vorderen Skischuhsohlenendes 21 liegt bei ca. 23 mm. Ein Abstand der Auflagefläche 41 des ersten Auflagebereichs 4, der auf der Aufstandsplatte 11 in der geschlossenen Skibindung 10 aufliegt, hat einen Abstand e zum vorderen Skischuhsohlenende 21 von zwischen 28 mm bis 48 mm, bevorzugt von 30 mm bis 44 mm. Bei auf der flachen Ebene aufstehendem Skischuh 1, hat die Sohlenunterseite 22 über eine Länge von 30 mm bis 50 mm, gemessen von dem vorderen Skischuhsohlenende 21, einen Mindestabstand zur flachen Ebene von wenigstens 5 mm.

### Bezugszeichenliste

- 1: Skischuh
- 2: Skischuhsohle, vorderes Sohlenpad
- 21: vorderes Skischuhsohlenende
- 22: Sohlenunterseite
- 23: freie Sohlenoberseite
- 3: Skischuhsohle, hinteres Sohlenpad
- 31: hinteres Skischuhsohlenende
- 4: erster Aufstandsbereich
- 41: Auflagefläche
- 5: zweiter Aufstandsbereich
- 51: Auflagefläche
- 6: Verstärkungsrippen
- 10: Skibindung
- 11: Aufstandsfläche
- A: Auflagepunkt
- B1: Breite
- B2: Breite
- L: Sohlenlänge
- X: Schuhlängsrichtung
- a: Abstand
- b: Abstand
- c: Abstand
- d: Abstand

## Patentansprüche

1. Skischuh mit einer Skischuhschale und einer Skischuhsohle (2, 3), wobei die Skischuhsohle (2, 3) ein vorderes Skischuhsohlenende (21), ein hinteres Skischuhsohlenende (31), eine Sohlenunterseite (22) und eine freie Sohlenoberseite (23) mit der die Skischuhsohle (2, 3) nach vorne, hinten und/oder seitlich über die Skischuhschale vorragt, aufweist,
wobei die Sohlenunterseite (22) einen ersten Aufstandsbereich (4) zum Aufstehen auf einer Aufstandsplatte einer Skibindung und einen zweiten Aufstandsbereich (5) zum Gehen ohne Ski umfasst, und
eine Breite der Skischuhsole (2, 3) im zweiten Aufstandsbereich (5) größer ist als eine Breite der Skischuhsohle (2, 3) im ersten Aufstandsbereich (4),
**dadurch gekennzeichnet, dass**
der Skischuh ein Kinderskischuh ist und
wobei bei auf einer planen Ebene stehendem Skischuh ein Abstand des vorderen Sohlenendes (21) der freien Sohlenoberseite (23) zur Ebene 23 ± 3 mm beträgt, und wobei der zweite Aufstandsbereich (5) zumindest in Schuhlängsrichtung (X) konvex gewölbt ist und ein Scheitelpunkt des zweiten Aufstandsbereichs (5), der einen Auflagepunkt oder eine Auflagelinie oder eine Auflagefläche der Skischuhsohle (2, 3) des auf einer planen Ebene stehenden Skischuhs mit einer Sohlenlänge (L) und einen Abstand (a) von dem vorderen Sohlenende (21) hat, wobei ein Verhältnis a/L einen Wert von 0,3 ± 0,05, bevorzugt 0,3 ± 0,03 hat, und
wobei der erste Aufstandsbereich (4) eine harte Komponente, mit einer Härte von bevorzugt > 45 Shore D, und der zweite Aufstandsbereich (5) bevorzugt eine weiche Komponente, mit einer Härte von bevorzugt 65 - 85 Shore A, umfasst.

2. Skischuh nach Anspruch 1, wobei die Breite einer der Skischuhschale abgewandten Auflagefläche (51) des zweiten Aufstandsbereichs (5) breiter ist, als eine der Skischuhschale abgewandte Auflagefläche (41) des ersten Aufstandsbereichs (4).

3. Skischuh nach Anspruch 2, wobei die Skischuhsohle (2, 3) im zweiten Aufstandsbereich (5) sich von der Sohlenoberseite (23), die mit der Skischuhschale verbunden ist, bis zur Auflagefläche (51), die der Skischuhschale abgewandt ist, ständig verbreitert, wobei die der Skischuhschale abgewandte Auflagefläche (51) in einer Draufsicht von oben auf die Skischuhsohle (2, 3) bevorzugt bogenförmige Außenseiten hat.

4. Skischuh nach einem der vorhergehenden Ansprüche, wobei der erste Aufstandsbereich (4) in Schuhlängsrichtung (X) dem vorderen Sohlenende (21) näher ist als der zweite Aufstandsbereich (5), wobei die Breite der Skischuhsohle im ersten Aufstandsbereich (4) bevorzugt 62 mm und im zweiten Aufstandsbereich (5) bevorzugt wenigstens 65 mm ist.

5. Skischuh nach einem der vorhergehenden Ansprüche, wobei der erste Aufstandsbereich (4) einen Aufstandspunkt oder eine Aufstandslinie/-fläche umfasst, in dem/der die Skischuhsole (2, 3) im ersten Aufstandsbereich (4) auf der Aufstandsplatte (11) einer Skibindung (10) aufliegt, wenn der Skischuh in der Bindung gehalten wird, wobei der Aufstandspunkt oder die Aufstandslinie/-fläche einen Abstand zu dem vorderen Sohlenende (21) von 37 ± 7 mm.

6. Skischuh nach dem vorhergehenden Anspruch, wobei bei auf einer planen Ebene stehendem Skischuh ein Abstand von der Ebene zu dem Aufstandspunkt/der Aufstandslinie/-fläche 5 mm beträgt.

7. Skischuh nach einem der vorhergehenden Ansprüche, wobei die Skischuhsohle (2, 3) aus einem separaten vorderen Sohlenpad (2) und einem separaten hinteren Sohlenpad (3) besteht.

8. Skischuh nach dem vorhergehenden Anspruch, wobei das vordere Sohlenpad (2) mit dem Skischuh lösbar verbunden oder verbindbar ist.

9. Skischuh nach einem der zwei vorhergehenden Ansprüche, wobei das vordere Sohlenpad (2) eine Sohlenpadunterseite mit dem ersten Aufstandsbereich (4) und dem zweiten Aufstandsbereich (5) umfasst.

## Claims

1. A ski boot, comprising a ski boot shell and a ski boot sole (2, 3), wherein the ski boot sole (2, 3) comprises a front end (21) of the ski boot sole, a rear end (31) of the ski boot sole, a lower side (22) of the sole and a free upper side (23) of the sole via which the ski boot sole (2, 3) protrudes forwards, backwards and/or laterally beyond the ski boot shell,
wherein the lower side (22) of the sole comprises a first bearing region (4) for placing upright on a bearing plate of a ski binding, and a second bearing region (5) for walking without skis, and
a width of the ski boot sole (2, 3) in the second bearing region (5) is larger than a width of the ski boot sole (2, 3) in the first bearing region (4),
**characterised in that**
the ski boot is a children's ski boot,
wherein when a ski boot is placed on a level plane, a distance between the front end (21) of the free upper side (23) of the sole and the plane is 23 mm ± 3 mm, wherein the second bearing region (5) is curved convexly, at least in the longitudinal direction (X) of the boot, and an apical point of the second bearing region (5) - which comprises a contact point or contact line or contact area of the ski boot sole (2, 3) of the ski boot which is placed on a level plane and exhibits a length (L) of the sole - has a distance (a) from the front end (21) of the sole, wherein a ratio a/L has a value of 0.3 ± 0.05 and preferably 0.3 ± 0.03, and wherein the first bearing region (4) comprises a hard component which exhibits a Shore D hardness of preferably more than 45, and the second bearing region (5) preferably comprises a soft component which exhibits a Shore A hardness of preferably 65 to 85.

2. The ski boot according to Claim 1, wherein the width of a contact area (51) of the second bearing region (5) facing away from the ski boot shell is wider than a contact area (41) of the first bearing region (4) facing away from the ski boot shell.

3. The ski boot according to Claim 2, wherein the ski boot sole (2, 3) widens constantly in the second bearing region (5) from the upper side (23) of the sole, which is connected to the ski boot shell, up to the contact area (51) facing away from the ski boot shell, wherein the contact area (51) facing away from the ski boot shell has outer sides which are preferably arcuate in a plan view from above onto the ski boot sole (2, 3).

4. The ski boot according to any one of the preceding claims, wherein the first bearing region (4) is nearer to the front end (21) of the sole in the longitudinal direction (X) of the boot than the second bearing region (5), wherein the width of the ski boot sole is preferably 62 mm in the first bearing region (4) and preferably at least 65 mm in the second bearing region (5).

5. The ski boot according to any one of the preceding claims, wherein the first bearing region (4) comprises a bearing point, bearing line or bearing area in which the ski boot sole (2, 3) lies on the bearing plate (11) of a ski binding (10) in the first bearing region (4) when the ski boot is held in the binding, wherein the bearing point, bearing line or bearing area has a distance of 37 ± 7 mm from the front end (21) of the sole.

6. The ski boot according to the preceding claim, wherein when a ski boot is placed on a level plane, a distance between the plane and the bearing point, bearing line or bearing area is 5 mm.

7. The ski boot according to any one of the preceding claims, wherein the ski boot sole (2, 3) consists of a separate front sole pad (2) and a separate rear sole pad (3).

8. The ski boot according to the preceding claim, wherein the front sole pad (2) is or can be detachably connected to the ski boot.

9. The ski boot according to any one of the preceding two claims, wherein the front sole pad (2) comprises a lower side of the sole pad comprising the first bearing region (4) and the second bearing region (5).

## Revendications

1. Chaussure de ski comprenant une enveloppe de chaussure de ski et une semelle de chaussure de ski (2, 3), dans laquelle la semelle de chaussure de ski (2, 3) présente une extrémité de semelle de chaussure de ski avant (21), une extrémité de semelle de chaussure de ski arrière (31), un dessous de semelle (22) et un dessus de semelle libre (23) avec laquelle la semelle de chaussure de ski (2, 3) fait saillie vers l'avant, l'arrière et/ou le côté au-dessus de l'enveloppe de chaussure de ski,
dans laquelle le dessous de semelle (22) comprend une première zone de support(4) pour se placer debout sur une plaque de support d'une fixation de ski et une seconde zone de support (5) pour marcher sans ski, et
une largeur de la semelle de chaussure de ski (2, 3) dans la seconde zone de support (5) est plus grande qu'une largeur de la semelle de chaussure de ski (2, 3) dans la première zone de support (4),
**caractérisée en ce que**
la chaussure de ski est une chaussure de ski pour enfant et
dans laquelle, dans le cas où la chaussure de ski se trouve sur une base plane, une distance de l'extrémité de semelle avant (21) du dessus de semelle libre (23) par rapport à la base est de 23 ± 3 mm, et
dans laquelle la seconde zone de support (5) est courbée de manière convexe au moins dans le sens de la longueur de la chaussure (X) et un sommet de la seconde zone de support (5), qui a un point d'appui ou une ligne d'appui ou une surface d'appui de la semelle de chaussure de ski (2, 3) qui se trouve sur une base plane de la chaussure de ski avec une longueur de semelle (L) et une distance (a) de l'extrémité de semelle avant (21), dans laquelle un rapport a/L a une valeur de 0,3 ± 0,05, de préférence 0,3 ± 0,03, et
dans laquelle la première zone de support (4) comprend un élément dur, avec une dureté de préférence > 45 Shore D, et la seconde zone de support (5) comprend de préférence un élément souple, avec une dureté de préférence de 65 à 85 Shore A.

2. Chaussure de ski selon la revendication 1, dans laquelle la largeur d'une surface d'appui (51) opposée à l'enveloppe de chaussure de ski de la seconde zone de support (5) est supérieure à une surface d'appui (41) de la première zone de support (4) opposée à l'enveloppe de chaussure de ski.

3. Chaussure de ski selon la revendication 2, dans laquelle la semelle de chaussure de ski (2, 3) dans la seconde zone de support (5) s'élargit de manière continue depuis le dessus de semelle (23), qui est relié à l'enveloppe de chaussure de ski, jusqu'à la surface d'appui (51) qui est opposée à l'enveloppe de chaussure de ski, dans laquelle la surface d'appui (51) opposée à l'enveloppe de chaussure de ski présente, en vue de dessus, au-dessus de la semelle de chaussure de ski (2, 3), des côtés extérieurs de préférence en forme d'arc.

4. Chaussure de ski selon une des revendications précédentes, dans laquelle la première zone de support (4) est plus proche de l'extrémité de semelle avant (21) dans le sens de la longueur de la chaussure (X) que la seconde zone de support (5), dans laquelle la largeur de la semelle de chaussure de ski dans la première zone de support (4) est de préférence de 62 mm et dans la seconde zone de support (5) de préférence d'au moins 65 mm.

5. Chaussure de ski selon une des revendications précédentes, dans laquelle la première zone de support (4) comprend un point d'appui ou une ligne/surface d'appui, dans lequel/laquelle la semelle de chaussure de ski (2, 3) dans la première zone de support (4) repose sur la plaque de support (11) d'une fixation de ski (10) lorsque la chaussure de ski est maintenue dans la fixation, dans laquelle le point d'appui ou la ligne/surface d'appui présente une distance de 37 ± 7 mm par rapport à l'extrémité de semelle avant (21).

6. Chaussure de ski selon la revendication précédente, dans laquelle, dans le cas où la chaussure de ski se trouve sur une base plane, une distance de la base plane au point d'appui / à la ligne/surface d'appui est de 5 mm.

7. Chaussure de ski selon une des revendications précédentes, dans laquelle la semelle de chaussure de ski (2, 3) est composée d'un bloc de semelle avant distinct (2) et d'un bloc de semelle arrière distinct (3).

8. Chaussure de ski selon la revendication précédente, dans laquelle le bloc de semelle avant (2) est relié ou peut être relié de manière détachable à la chaussure de ski.

9. Chaussure de ski selon une des deux revendications précédentes, dans laquelle le bloc de semelle avant (2) comprend un dessous de bloc de semelle avec la première zone de suport (4) et la seconde zone de support (5).
